# EUROPÄISCHE PATENTSCHRIFT

(11) **EP 0 469 380 B1**
(45) Veröffentlichungstag und Bekanntmachung des Hinweises auf die Patenterteilung: **06.04.1994**
(21) Anmeldenummer: 91111877.6
(22) Anmeldetag: 16.07.1991
(51) Int. Cl.: B02C 18/40

(54) **Häcksler**
Chopper
Hacheuse

(30) Priorität: 28.07.1990 DE 4024060
(43) Veröffentlichungstag der Anmeldung: 05.02.1992
(62) Teilanmeldung aus: 92118059.2
(73) Patentinhaber: Lescha Maschinenfabrik GmbH & Co. KG, D-86368 Gersthofen (DE)
(72) Erfinder: Karg, Erwin, W-8902 Neusäss (DE)
(74) Vertreter: Munk, Ludwig, Dipl.-Ing.

(56) Entgegenhaltungen:
- DE-A- 3 033 752
- DE-A- 3 036 235
- DE-A- 3 324 274

## Beschreibung

Die Erfindung betrifft einen Häcksler gemäß Oberbegriff des Anspruchs 1.

Ein Häcksler dieser Art ist aus der DE 30 36 235 A1 bekannt. Bei dieser bekannten Anordnung ist keine Einrichtung zur Reinigung der Schneidwalze vorgesehen. Es besteht daher die Gefahr, daß sich die Zahnlücken im Laufe der Zeit zusetzen, insbesondere wenn das Häckselmaterial viel Grünzeug wie Laub und Gras etc. enthält. Die Folge davon sind häufige Betriebsunterbrechungen. Die bekannte Anordnung erweist sich demnach als nicht störungsfrei und bedienungsfreundlich genug.

Hiervon ausgehend ist es daher die Aufgabe der vorliegenden Erfindung, den gattungsgemäßen Häcksler mit einfachen und kostengünstigen Mitteln so zu verbessern, daß eine hohe Störungsfreiheit und Bedienungsfreundlichkeit gewährleistet sind.

Diese Aufgabe wird durch die kennzeichnenden Maßnahmen des Anspruchs 1 gelöst.

Mit diesen Maßnahmen werden die Nachteile des gattungsgemäßen Standes der Technik vollständig beseitigt. Das Räumspatel stellt in vorteilhafter Weise sicher, daß die Schneidwalze sich nicht zusetzen kann und dementsprechend die vorteilhaften Preß- und Quetschwirkungen, die an sich einem Zusetzen der Schneidwalze förderlich wären, permanent vorhanden sind. Zudem läßt sich am Räumspatel in vorteilhafter Weise auch noch ein gewisser Nachschneideffekt erreichen. Die erfindungsgemäßen Maßnahmen ergeben daher eine hohe Zuverlässigkeit.

Vorteilhafte Ausgestaltungen und zweckmäßige Fortbildungen der übergeordneten Maßnahmen sind in den Unteransprüchen angegeben. So kann das Räumspatel vorteilhaft mittels einer mit der Schneidwalze antreibbaren, vorzugsweise hierzu koaxial angeordneten Nockenscheibe im Takt der vorbeilaufenden Zahnlücken antreibbar sein. Die Nockenscheibe kann dabei einfach mit einem vorzugsweise unter der Wirkung einer Anpreßfeder an ihr anliegenden, vorzugsweise mit einem Wälzlager versehenen Taster zusammenwirken. Diese Maßnahmen ergeben eine zuverlässige, mechanische Betätigung des Räumspatels, was eine hohe Robustheit und Zuverlässigkeit auch unter rauhen Einsatzverhältnissen gewährleistet.

Eine weitere vorteilhafte Maßnahme kann darin bestehen, daß das Räumspatel im Bereich der aufsteigend sich bewegenden Hälfte der Schneidwalze von oben in die Zahnlücken eintauchend angeordnet ist und daß die Gegenmesseranordnung im Bereich der absteigend sich bewegenden Hälfte der Schneidwalze vorgesehen ist. Diese Maßnahmen gewährleisten nicht nur einen ruhigen Materialeinzug, sondern erleichtern in vorteilhafter Weise auch den freifallenden Auswurf des gehäckselten Materials nach unten, so daß ein Gebläse nicht erforderlich ist. Zudem kann das von oben in die Zahnlücken eingreifende Räumspatel in vorteilhafter Weise einen auf- und abbewegbaren, am unteren Ende des Beschickungsschachts vorgesehenen Wandbereich ergeben, der infolge seiner Bewegung einer Selbstreinigung unterliegt. Es ist daher ausgeschlossen, daß sich auf dem Räumspatel ein Materialaufbau ausbilden kann.

In weiterer Fortbildung der übergeordneten Maßnahmen kann die Gegenmesseranordnung wenigstens ein vorzugsweise als vom Schneidwalzenumfang nach unten weggeneigte, einstellbare Messerleiste ausgebildetes, stationäres Hauptmesser mit vorzugsweise tiefer als die Schneidwalzenachse liegender Schneidkante und wenigstens eine dem Hauptmesser nachgeordnete, vorzugsweise hiervon separate Nachschneideeinrichtung mit wenigstens einer Schneidkante aufweisen, der eine Kehlung vorgeordnet und eine Schabfläche nachgeordnet sind. Diese Maßnahmen ergeben auch bei besonders zähem und faserigem Material eine zuverlässige Häckselwirkung. Material, das am Hauptmesser noch nicht geschnitten wird, wird zuverlässig an der Schneidkante der Nachschneideeinrichtung geschnitten bzw. im Bereich der dieser nachgeordneten Schabfläche abgeschabt. Hierdurch kann das Räumspatel, an dem ein weiterer Nachschneideffekt auftreten kann, entlastet werden.

Eine weitere vorteilhafte Maßnahme kann darin bestehen, daß die Schneidwalze aus mehreren, nebeneinander angeordneten Scheiben besteht, die verdrehsicher auf einer antreibbaren Welle aufnehmbar sind. Diese Maßnahmen ergeben eine einfache und kostengünstige Ersatzteilhaltung und können die Instandhaltung der Walze verbilligen.

Weitere vorteilhafte Ausgestaltungen und zweckmäßige Fortbildungen der übergeordneten Maßnahmen ergeben sich aus den restlichen Unteransprüchen in Verbindung mit der nachstehenden Beschreibung der in der Zeichnung dargestellten Beispiele.

In der nachstehend beschriebenen Zeichnung zeigen:
- Figur 1: einen bezüglich der Schneidwalze radial geführten Vertikalschnitt durch einen erfindungsgemäßen Gartenhäcksler,
- Figur 2: einen parallel zur Schneidwalzenachse geführten Vertikalschnitt durch die Anordnung gemäß Figur 1,
- Figur 3: eine Vergrößerung des Einzugs- und Schnittbereichs der Schneidwalze in Figur 1 entsprechender Darstellung und
- Figur 4: einen Schnitt durch eine gebaute Schneidwalze.

Der den Figuren 1, 2 zugrundeliegende Gartenhäcksler besteht, wie am besten aus Figur 1 erkennbar ist, aus einem auf Beinen 1 hochstehenden Häckselaggregat 2 mit einer mit horizontaler Achse angeordneten, langsam, hier mit 50 Umdrehungen/min. laufenden Schneidwalze 3, oberhalb der ein mit senkrechter Achse angeordneter Zuführschacht 4 und unterhalb der ein mit senkrechter Achse angeordneter Auswurfschacht 5 vorgesehen sind. Am oberen Ende des Zuführschachts 4 kann ein Einwurftrichter 6 vorgesehen sein. Zur Aufnahme der genannten Elemente besitzt das Häckselaggregat 2 zwei seitliche, parallele Lagerschilde 7, auf denen die Schneidwalze 3 gelagert und an denen der Zuführschacht 4 und Auswurfschacht 5, wie am besten aus Figur 2 erkennbar ist, mit schildparallelen Seitenwänden anliegen und befestigt sind.

Die über den ganzen lichten Abstand zwischen den Lagerschilden 7 durchgehende Schneidwalze 3 wirkt im Bereich ihres nach unten bewegbaren Umfangsbereichs mit einer hier unterhalb der Schneidwalzenachse angeordneten, stationären Gegenmesseranordnung zusammen. Diese enthält, wie am besten aus Figur 1 erkennbar ist, ein Hauptmesser 8 in Form einer vom Umfang der Schneidwalze 3 nach unten weggeneigten Stahlleiste, deren Schneidkante höchstens auf der Höhe der Schneidwalzenachse, hier tiefer als die Schneidwalzenachse liegt und die gegenüber einer benachbarten, die Lagerschilde 7 überbrückenden Querwand vorspringt, so daß sich, wie am besten aus Figur 3 erkennbar ist, ein der Schneidkante des Hauptmessers 8 vorgeordneter, taschenförmiger Zwickel 9 ergibt. Die das Hauptmesser 8 bildende Stahlleiste ist gegenüber der Schneidwalze 3 so einstellbar, daß deren Zähne 10 an der stationären Messerkante 11 kollisionsfrei vorbeischneiden. Die stationäre Gegenmesseranordnung enthält ferner, wie die Figuren 1 und 3 weiter zeigen, eine Nachschneideeinrichtung. Diese besteht aus einem Aluminiumformling 12 mit einer Schneidkante 13, der eine Kehlung 14 vorgeordnet und eine Schabfläche 15 nachgeordnet sind. In den Aluminiumformling 12 kann die Schneidwalze 3 einlaufen. Es ist daher lediglich eine grobe Einstellung des Aluminiumformlings 12 erforderlich. Zur Aufnahme der Gegenmesseranordnung ist eine die beiden Lagerschilde 7 überbrückende, hiermit verbundene Traverse 7a vorgesehen, die mit von Halteschrauben 16 durchgriffenen Schlitzen versehen ist. Die Halteschrauben 16 sind in zugeordnete Gewindelöcher des an der Traverse 7a anliegenden Hauptmessers 8 einschraubbar und durchgreifen mit ihrem aus dem Hauptmesser 8 herausragenden Ende zugeordnete Schlitze des am Hauptmesser 8 anliegenden Aluminiumformlings 12, der durch Gegenmuttern gesichert ist. Durch Anziehen der Schrauben 16 wird das Hauptmesser 8 gespannt. Durch Anziehen der Muttern 16a wird der die Nachschneideeinrichtung bildende Aluminiumformling 12 gespannt. Die das Hauptmesser 8 bildende Messerleiste und das die Nachschneideeinrichtung bildende Formstück 12 sind hier als zu ihrer Mittellängsebene symmetrische Wendewerkzeuge ausgebildet, was sich vorteilhaft auf den erforderlichen Wartungsaufwand auswirkt.

Oberhalb der Gegenmesseranordnung ist eine Preßplatte 17 vorgesehen, die einen der Gegenmesseranordnung zugeordneten Zuführtisch bildet.

Das von den über die Walzenlänge durchgehenden Zähnen 10 entlang der als Zuführtisch fungierenden Preßplatte 17 eingezogene Material wird während des Einzugs an die Preßplatte 17 angepreßt. Dadurch, daß das zu verarbeitende Material zuverlässig an die Preßplatte 17 angelegt und an diese angepreßt wird, ergibt sich ein höchst erwünschter Niederhalteeffekt, durch den nicht nur Schlaglärm verhindert wird, sondern auch ein nachfolgender Schnitt im Bereich der Gegenmesseranordnung erleichtert wird. Dieser Schnitt wird dadurch noch begünstigt, daß das im Bereich des von der Schneidwalze 3 und der Preßplatte 17 begrenzten Zwickels 20 in die Zahnlücken 22 hineingepreßte Material nach Passieren der bei 24 angedeuteten, engsten Stelle des Zwickels 20 eine nochmalige Ausdehnung in den der Schneidkante 11 des Hauptmessers 8 vorgeordneten, taschenförmigen Zwickel 9 hinein erfahren kann. Das vorher gepreßte Material legt sich dabei in den Zwickel 9 hinein um und wird dementsprechend im Bereich der Schneidkante 11 zuverlässig geschnitten. Dieser Vorgang wiederholt sich im Bereich der Nachschneideeinrichtung. Das die Schneidkante 11 des Hauptmessers 8 passierende Material kann sich nochmals in die durch die Kehlung 14 gebildete Tasche hinein ausdehnen und umlegen, was einen zuverlässigen Schnitt im Berreich der Schneidkante 13 der Nachschneideinrichtung begünstigt. Besonders zähes und faseriges Material, das dann immer noch nicht geschnitten ist, kann anschließend im Berreich der Schabfläche 15 abgeschabt werden.

Das in den Zahnlücken 22 enthaltene Material kann aus den Zahnlücken 22, nachdem diese die Schabfläche 15 passiert haben, nach unten herausfallen. Material, das nicht von selbst herausfällt, wird, wie Figur 1 anschaulich erkennen läßt, im Bereich der aufsteigend sich bewegenden Umfangshälfte der Schneidwalze 3 mittels eines der Gegenmesseranordnung etwa diametral gegenüberliegenden, über die ganze Länge der Schneidwalze 3 durchgehenden Räumspatels 25 ausgeräumt. Das Räumspatel 25 stellt demnach sicher, daß die in den von der Schneidwalze 3 nach unten begrenzten Arbeitsraum 26 eintauchenden Zahnlücken 22 zuverlässig ausgeräumt sind und dementsprechend neues Material aufnehmen können. Das Räumspatel 25 kann als im Takt der vorbeilaufenden Zahnlücken 22 hin- und hergehend antreibbarer Schieber ausgebildet sein. Im dargestellten Beispiel ist das durch eine mit einer scharfen, spitzen Räumkante 27 versehene Klinge gebildete Räumspatel 25 an einem U-förmigen Schwenkrahmen 28 befestigt, dessen seitliche Schenkel 29, wie am besten aus Figur 2 erkennbar ist, die seitlichen Lagerschilde 7 flankieren und an ihrem freien Ende mittels einer hier durchgehenden Achse 30 auf den Lagerschilden 7 gelagert sind. Das gegenüberliegende Ende der Schenkel 29 wird durch einen Steg 31 überbrückt, an dem die das Räumspatel 25 bildende Klinge durch Schrauben austauschbar befestigt ist. Die Lagerschilde 7 sind im Bereich des Stegs 31 mit Randausnehmungen versehen, was eine platzsparende Anordnung des Rahmens 28 ermöglicht.

Der Schwenkrahmen 28 ist mittels einer koaxial zur Schneidwalze 3 angeordneten, mit dieser antreibbaren Nockenscheibe 32 so betätigbar, daß das Räumspatel 25 in die vorbeilaufenden Zahnlücken 22 eintaucht und die Zähne 10 ohne Kollision passieren läßt. Im dargestellten Beispiel taucht das Räumspatel 25 gegenläufig zur Bewegung der Schneidwalze 3, d.h. hier von oben, in die Zahnlücken 22 ein und gleichläufig mit der Schneidwalze 3, d.h. nach oben, aus den Zahnlücken wieder aus. Die Nockenscheibe 32 ist dementsprechend mit den Zahnlücken 22 zugeordneten Senken und den Zähnen 10 zugeordneten Nocken versehen. Die Höhe dieser Nocken ist so bemessen, daß die Zähne 10 an der Spitze 27 des Räumspatels 25 kollisionsfrei, aber ohne nennenswerten Abstand vorbeilaufen. Hierdurch ergibt sich ein weiterer Nachschneideeffekt. Die Nockenscheibe 22 wird von einem mit dem Rahmen 28 verbundenen Taster 33 abgefahren. Hierbei kann es sich um einen von einem Rahmenschenkel 29 seitlich abstehenden Stift handeln, der mittels einer Feder 33 an die Umfangsfläche der Nockenscheibe 32 angepreßt wird. Die Feder 34 greift hier, wie Figur 1 weiter zeigt, einerseits am Rahmen 28 und andererseits am Gestell des Häckselaggregats 2, d.h. einem der Lagerschilde 7 an. Zur Bewerkstelligung einer verschleiß- und geräuscharmen Betriebsweise kann der Taster 22, wie Figur 2 weiter zeigt, mit einem auf der Nockenscheibe 32 laufenden, hier einfach durch ein Wälzlager 35 gebildeten Laufring versehen sein. Die Nockenscheibe 32 kann auf einem seitlichen Lagerzapfen der Schneidwalze 3 aufgenommen sein.

Der Zuführschacht 4 endet hier mit Abstand oberhalb der Schneidwalze 3. Dieser Abstand wird im Bereich zwischen den Lagerschilden 7 einerseits durch die Preßplatte 17 und andererseits durch das Räumspatel 25 überbrückt. Das Räumspatel 25 stellt dabei einen auf- und abgehend bewegten Wandbereich dar, der infolge der Spatelbewegung einer permanenten Selbstreinigung unterliegt. Die Preßplatte 17 und das Räumspatel 25 sind so vom Umfang der Schneidwalze 3 weggeneigt, daß sich der hiervon begrenzte Arbeitsraum 26 nach oben erweitert. Dasselbe gilt für die von der Preßplatte 17 und vom Räumspatel 25 praktisch verlängerten Querwände des Zuführschachts 4. Unterhalb des Räumspatels 25 ist ein der Nachschneideeinrichtung gegenüberliegendes Auswurfprallblech 36 vorgesehen, das gleichzeitig als die Lagerschilde 7 spatelseitig miteinander verbindender Steg fungieren kann. Mittels des Auswurfprallblechs wird das über die Schabfläche 15 ausgeschobene Material zuverlässig in den Auswurfschacht 5 gelenkt.

Die Schneidwalze 3 ist, wie Figur 2 weiter zeigt, mit Hilfe von Flanschlagern 37 auf den Lagerschilden 7 gelagert. Hierdurch können die Lagerschilde 7 mit Lagerbohrungen versehen sein, deren Durchmesser zumindest dem Durchmesser der Schneidwalze 3 entspricht, so daß diese durchsteckbar ist. Um die Schneidwalze 3 abziehen zu können, ist diese auf der ihrer Antriebsseite gegenüberliegenden Abziehseite mit einem Gewinde 38 versehen, in das ein Abziehstab einschraubbar ist. Antriebsseitig ist die Schneidwalze 3 mittels einer durch Nut 39 und Feder 40 gebildeten Klauenkupplung mit einem den Ausgang einer Antriebseinrichtung bildenden Wellenstummel 41 kuppelbar. Auf diesem ist hier eine Nabe 42 aufgenommen, die die Nockenscheibe 32 trägt. Die Klauenkupplung ermöglicht eine einfache seitliche Abziehbarkeit der Schneidwalze 3.

Die Antriebseinrichtung enthält einen Antriebsmotor 43 mit nachgeordnetem Untersetzungsgetriebe 44. Dieses ist im dargestellten Ausführungsbeispiel als Zyklogetriebe ausgebildet, das eine besonderns schlanke Bauweise gewährleistet und eine sehr hohe Untersetzung ermöglicht. Der Wellenstummel 41 bildet praktisch den Ausgang des Untersetzungsgetriebes 44. Der Antriebsmotor 43 und das Untersetzungsgetriebe 44 sind zu einer Baueinheit zusammengefaßt, die an eine gestellseitige Tragplatte 45 angeflanscht ist, die zusammen mit dem benachbarten Lagerschild eine Kammer zur Aufnahme der hier auf der Antriebsseite der Schneidwalze 3 vorgesehenen Nockenscheibe 32 bildet. Die Tragplatte 45 und das hiervon beabstandete, benachbarte Lagerschild 7 können als seitliche Schenkel eines U-förmigen Preßformlings ausgebildet sein.

Bei der Ausführung gemäß Figuren 1 und 2 ist die Schneidwalze 3 als einteiliges Bauteil ausgebildet. Es wäre aber auch denkbar, die Schneidwalze 3 zur Verbilligung der Ersatzteilhaltung und Instandhaltungsmöglichkeiten als gebaute Walze auszubilden. Eine Ausführung dieser Art liegt der Figur 4 zugrunde. Hierbei besteht die Schneidwalze 3 aus mehreren, mit fluchtenden Zähnen bzw. Zahnlücken nebeneinander angeordneten, gleichen Scheiben 46, die auf einer Welle 47 aufgenommen sind. Hierbei können die Scheiben 46 einzeln ausgetauscht werden. Die Welle 47 kann hier fest an einen zugeordneten Antriebsstummel angeflanscht sein. Im dargestellten Beispiel ist wie oben eine Steckkupplung vorgesehen, wie durch die Nut 39 im Bereich des antriebsseitigen Lagerzapfens der Welle 47 angedeutet ist. Die Scheiben 46 werden auf die Welle 47 aufgespannt. Diese ist hierzu antriebsseitig mit einem als umlaufender Bund ausgebildeten, festen Anschlag 48 versehen. Diesem gegenüberliegend ist ein beweglicher Anschlag 49 in Form eines an eine auf die Welle 47 aufsteckbaren Nabe angeformten Flanschrings vorgesehen. Die den Flanschring 49 tragende, auf der Welle 47 zentrierte Nabe ist mittels einer Spannschraube 50 aufziehbar, wodurch die Scheiben 46 geklemmt werden. Zur Erzielung über die Walzenlänge durchgehender Zahnlücken, was zur Vereinfachung der Räumspatelanordnung erforderlich ist, ist eine formschlüssige gegenseitige Verbindung der Scheiben 46 vorgesehen. Hierzu kann, wie in Figur 4 oben vorgesehen ist, eine durch eine exzentrische Bohrung hindurchgesteckte, mit ihren Enden anschlagseitig fixierte Stange 51 oder, wie in Figur 4 unten angedeutet ist, einfach eine in eine wellenseitige und scheibenseitige Nut eingreifende Feder 52 vorgesehen sein. Mittel vorstehend umrissener Art ergeben gleichzeitig auch eine formschlüssige Mitnahme in Antriebsrichtung der Schneidwalze 3.

## Patentansprüche

1. Häcksler zum Häckseln von Abfallmaterial, insbesondere Gartenabfällen, mit einem im Bereich des unteren Endes eines Beschickungsschachts (4) angeordneten, mit einer stationären Gegenmesseranordnung zusammenwirkenden, antreibbaren Schneidorgan, das als mit zur Achse des Beschickungsschachts (4) quer verlaufender Achse angeordnete Schneidwalze (3) ausgebildet ist, die umfangsseitige Schneidzähne (10) aufweist, zwischen denen Zahnlücken (22) vorgesehen sind, **dadurch gekennzeichnet, daß** der Schneidwalze (3) ein Räumspatel (25) zugeordnet ist, das während des Betriebs in und außer Eingriff mit den Zahnlücken (22) bringbar ist.

2. Häcksler nach Anspruch 1, **dadurch gekennzeichnet,** **daß** das vorzugsweise eine Eingriffsspitze (27) aufweisende Räumspatel (25) gegenläufig zur Schneidwalze (3) in die Zahnlücken (22) eintaucht und gleichläufig mit der Schneidwalze (3) aus den Zahnlücken (22) austaucht.

3. Häcksler nach einem der vorhergehenden Ansprüche, **dadurch gekennzeichnet, daß** das Räumspatel (25) mittels einer mit der Schneidwalze (3) antreibbaren, vorzugsweise koaxial hierzu angeordneten Nockenscheibe (32), die mit einem vorzugsweise unter der Wirkung einer Anpreßfeder (34) an ihr anliegenden, vorzugsweise mit einem Laufring (35) versehenen, mit dem Räumspatel (25) verbundenen Taster (33) zusammenwirkt, im Takt der vorbeilaufenden Zahnlücken (22) antreibbar ist.

4. Häcksler nach einem der vorhergehenden Ansprüche, **dadurch gekennzeichnet, daß** das Räumspatel (25) im Bereich der aufsteigend sich bewegenden Hälfte der Schneidwalze (3) von oben in die Zahnlücken (22) eintauchend angeordnet ist und daß die Gegenmesseranordnung (8, 12) im Bereich der absteigend sich bewegenden Hälfte der Schneidwalze (3) vorgesehen ist.

5. Häcksler nach einem der vorhergehenden Ansprüche, **dadurch gekennzeichnet, daß** die Schneidwalze (3) vorzugsweise mit Flanschlagern (37) auf zwei seitlichen, vorzugsweise mittels einer der Gegenmesseranordnung (8, 12) gegenüberliegend angeordneten Auswurfprallplatte (36) und Traversen (7a, 18) überbrückten, parallelen Lagerschilden (7) gelagert ist, an denen der Beschickungsschacht (4) und vorzugsweise ein Auswurfschacht (5) befestigt sind.

6. Häcksler nach einem der vorhergehenden Ansprüche, **dadurch gekennzeichnet,** **daß** das gleichsinnig wie die benachbarte Querwand des Beschickungsschachts (4) von der Schneidwalze weggeneigte Räumspatel (25) im Bereich der der Gegenmesseranordnung gegenüberliegenden Flanke des unteren Endes des Beschickungsschachts (4) angeordnet ist und daß der Abstand des Beschickungsschachts (4) von der Schneidwalze (3) einerseits durch das Räumspatel (25) und andererseits durch einen der Gegenmesseranordnung vorgeordneten, gleichsinnig wie die benachbarte Querwand des Beschickungsschachts (4) von der Schneidwalze (3) weggeneigten Zuführtisch überbrückt ist.

7. Häcksler nach einem der vorhergehenden Ansprüche, **dadurch gekennzeichnet, daß** das Räumspatel (25) auf dem Steg (31) eines U-förmigen Schwenkbügels (28) aufgenommen ist, dessen Schenkel (29), von denen einer, vorzugsweise der antriebsseitige, den Taster (33) trägt, der im Eingriff mit der koaxial zur Schneidwalze (3) angeordneten Nockenscheibe (32) ist, die Lagerschilde (7) flankieren und im Bereich ihres freien Endes hierauf gelagert sind.

8. Häcksler nach einem der vorhergehenden Ansprüche, **dadurch gekennzeichnet,** **daß** die Gegenmesseranordnung eine an eine Schneidkante (13) sich anschließende Schabfläche (15) aufweist.

9. Häcksler nach einem der vorhergehenden Ansprüche, **dadurch gekennzeichnet,** **daß** die Gegenmesseranordnung wenigstens ein vorzugsweise als vom Schneidwalzenumfang nach unten weggeneigte, vorzugsweise einstellbare Messerleiste ausgebildetes, stationäres Hauptmesser (8) aufweist, dessen Schneidkante (11) vorzugsweise tiefer als die Achse der Schneidwalze (3) angeordnet ist.

10. Häcksler nach einem der vorhergehenden Ansprüche, **dadurch gekennzeichnet,** **daß** die Gegenmesseranordnung wenigstens eine dem Hauptmesser (8) nachgeordnete, vorzugsweise hiervon separate Nachschneideeinrichtung mit wenigstens einer Schneidkante (13) aufweist, der eine Kehlung (14) vorgeordnet und die die Schneidwalze (3) teilweise unterfassende Schabfläche (15) nachgeordnet sind.

11. Häcksler nach einem der vorhergehenden Ansprüche, **dadurch gekennzeichnet,** **daß** die Schneidwalze (3) aus mehreren, vorzugsweise mit fluchtenden Zahnlücken (22) nebeneinander angeordneten Scheiben (46) aufgebaut ist, die verdrehsicher auf einer antreibbaren Welle (47) aufnehmbar sind.

12. Häcksler nach einem der vorhergehenden Ansprüche, **dadurch gekennzeichnet,** **daß** die durch Flanschlager (37) auf den mit Bohrungen mit dem Schneidwalzendurchmesser zumindest entsprechendem Durchmesser versehenen Lagerschilden (7) gelagerte, mit langsamer Geschindigkeit von vorzugsweise 50 Umdrehungen/min. antreibbare Schneidwalze (3) einen Antriebszapfen aufweist, der durch eine Steckkupplung (39, 40) mit dem die Nockenscheibe (32) tragenden Ausgang eines vorzugsweise als Zyklogetriebe ausgebildeten Untersetzungsgetriebes (44) kuppelbar ist, das vorzugsweise an eine lagerschildparallele Tragplatte (45) angeflanscht ist.

## Claims

1. A chopper for chopping waste material, more particularly garden waste, comprising a cutting member which is arranged at the bottom end of a charging passage (4) and cooperates with a stationary mating knife arrangement, said cutting member being in the form of a cutting roll (3) with an axis to extending transversely in relation to the axis of the charging passage (4) and having peripheral cutting teeth (10) between which tooth gaps (22) are provided, characterized in that a clearing blade (25) is associated with the cutting roll (3) and is able to be brought into and out of engagement with the teeth gaps (22) during operation.

2. The chopper as claimed in claim 1, characterized in that the clearing blade (25), which preferably has a working point (27), moving in the opposite direction to the cutting roll (3) plunges into the tooth gaps (22) and moving in the same direction as the cutting roll (3) comes clear of the tooth gaps (22).

3. The chopper as claimed in either of the preceding claims, characterized in that the clearing blade (25) is able to be driven in step with a tooth gaps (22) moving past it by means of a cam disk (32) able to be driven with the cutting roll (3) and preferably arranged coaxially thereto, which cam cooperates with a follower (33), which is preferably urged by a loading spring (34) onto it and is preferably provided with a rotatable ring (35) and is connected with the clearing blade (25).

4. The chopper as claimed in any one of the preceding claims, characterized in that the clearing blade (25) is arranged in the half of the cutting roll (3), which moves upwards, to plunge downwards into the tooth gaps (22) and in that the mating knife arrangement (8 and 12) is provided in which the half of the cutting roll (3) which moves downwards.

5. The chopper as claimed in any one of the preceding claims, characterized in that the cutting roll (3) is preferably mounted with flange bearings (37) on two lateral parallel bearing plates (7) preferably spanned by means of an ejection baffle plate (36), which is arranged opposite to the mating knife arrangement (8 and 12) and crosspieces (7a and 18), on which bearing plates the charging passage (4) and preferably an ejection passage (5) are attached.

6. The chopper as claimed in any one of the preceding claims, characterized in that the clearing blade (25) sloping in the same direction as the adjacent transverse wall of the charging passage (4) away from the cutting roll, is arranged adjacent to the flank, which is opposite to the mating knife arrangement, of the lower end of the charging passage (4) and in that the distance of the charging passage (4) from the cutting roll (3) is spanned on the one hand by the clearing blade (25) and on the other hand by a supply table, which is arranged upstream from the mating knife arrangement and slopes in the same direction as the adjacent transverse wall of the charging passage (4) from the cutting roll (3).

7. The chopper as claimed in any one of the preceding claims, characterized in that the clearing blade (25) is received on the cross part (31) of a U-shaped pivoting yoke (28), whose limbs (29), of which one, preferably the one on the drive side, bears the follower (33), which is in engagement with the disk cam (32) arranged coaxially to the cutting roll (3), flank the bearing plates (7) and adjacent to their free end are bearinged thereon.

8. The chopper as claimed in any one of the preceding claims, characterized in that the mating knife arrangement possesses a shaving surface (15) adjoining a cutting edge (13).

9. The chopper as claimed in any one of the preceding claims, characterized in that the mating knife arrangement possesses at least one stationary main knife (8) designed in the form of a knife rail which is preferably sloped away from the periphery of the cutting roll downwards and is preferably adjustable, the cutting edge (11) of the main knife preferably being arranged lower down than the axis of the cutting roll (3).

10. The chopper as claimed in any one of the preceding claims, characterized in that the mating knife arrangement possess at least one secondary cutting member, which is arranged following the main knife (8) and is preferably separate from it, such secondary cutting member having at least one cutting edge (13), which is preceded by a groove (14) and which is followed by the shaving surface (15) partly fitted underneath the cutting roll (3).

11. The chopper as claimed in any one of the preceding claims, characterized in that the cutting roll (3) is made up a plurality of disks (46) arranged adjacent to one another preferably with aligned tooth gaps (22), such disks being keyed on a driven shaft (47).

12. The chopper as claimed in any one of the preceding claims, characterized in that the driven cutting roll (3) which is able to be driven at a slow speed of preferably 50 rpm and which is bearinged by means of flange beams (37) on the bearing plates (7) provided with holes with a diameter at least equal to the diameter of the cutting roll, has a drive pin, which is able to be coupled with the output means of a step-down transmission (44), preferably designed in the form of a planocentric transmission, which is flange-mounted on a support plate (45) parallel to the bearing plate.

## Revendications

1. Hacheuse pour hacher des matières de déchets, en particulier des déchets de jardin, comprenant un organe de coupe qui peut être entraîné, disposé dans la zone de l'extrémité inférieure d'un entonnoir de chargement (4) et coopérant avec un agencement stationnaire de couteaux fixes, qui est réalisé en un tambour de coupe (3) disposé avec son axe s'étendant transversalement par rapport à l'axe de l'entonnoir de chargement (4), qui présente des dents coupantes (10) à sa périphérie entre lesquelles est prévu un entredent (22), caractérisée en ce qu'une spatule de déblayage (25) est attribuée au tambour de coupe (3), qui peut être amenée, lors de la mise en service, en engrènement et en désengrènement avec l'entredent (22).

2. Hacheuse selon la revendication 1, caractérisée en ce que la spatule de déblayage (25), qui présente de préférence une pointe d'engrènement (27), pénètre dans l'entredent (22) en sens contraire par rapport au tambour de coupe (3) et ressort de l'entredent (22) dans le même sens que le tambour de coupe (3).

3. Hacheuse selon l'une quelconque des revendications précédentes, caractérisée en ce que la spatule de déblayage (25) peut être entraînée en cadence avec l'entredent (22) qui défile, au moyen d'un disque à cames (32) qui peut être entraîné avec le tambour de coupe (3) et qui est disposé de préférence en position coaxiale à ce dernier, qui coopère avec un palpeur (33) qui est relié à la spatule de déblayage (25), qui est muni de préférence d'une bague de roulement (35) et qui vient se mettre en position adjacente au disque à cames de préférence sous l'action d'un ressort de pression (34).

4. Hacheuse selon l'une quelconque des revendications précédentes, caractérisée en ce que la spatule de déblayage (25) est disposée de manière à pénétrer dans l'entredent (22) à partir du haut dans la zone de la moitié du tambour de coupe (3) animée d'un mouvement ascendant et en ce que l'agencement de couteaux fixes (8, 12) est prévu dans la zone de la moitié du tambour de coupe (3) animée d'un mouvement descendant.

5. Hacheuse selon l'une quelconque des revendications précédentes, caractérisée en ce que le tambour de coupe (3) est monté de préférence avec des paliers à brides (37) sur deux flasques parallèles (7) que surplombent de préférence une plaque de déviation (36) pour l'éjection disposée face à l'agencement de couteaux fixes (8, 12), ainsi que des traverses (7a, 18), flasques auxquelles sont fixés l'entonnoir de chargement (4) et de préférence un entonnoir d'évacuation (5).

6. Hacheuse selon l'une quelconque des revendications précédentes, caractérisée en ce que la spatule de déblayage (25), inclinée en s'écartant du tambour de coupe dans le même sens que la paroi transversale voisine de l'entonnoir de chargement (4), est disposée dans la zone du flanc de l'extrémité inférieure de l'entonnoir de chargement (4) opposé à l'agencement de couteaux fixes et en ce que l'espace séparant l'entonnoir de chargement (4) et le tambour de coupe (3) est franchi, d'une part, par la spatule de déblayage (25) et, d'autre part, par une table d'alimentation inclinée en s'écartant du tambour de coupe (3) dans le même sens que la paroi transversale voisine de l'entonnoir de chargement (4) et disposée en amont de l'agencement de couteaux fixes.

7. Hacheuse selon l'une quelconque des revendications précédentes, caractérisée en ce que la spatule de déblayage (25) est logée sur le dos (31) d'un étrier de basculement (28) en U, dont les branches (29) flanquent les flasques (7) et sont montées sur ces dernières dans la zone de leur extrémité libre, une des branches, de préférence celle située du côté de la commande, portant le palpeur (33) qui se trouve en engrènement avec le disque à cames (32) disposé en position coaxiale au tambour de coupe (3).

8. Hacheuse selon l'une quelconque des revendications précédentes, caractérisée en ce que l'agencement de couteaux fixes présente une surface de raclage (15) se raccordant à une arête de coupe (13).

9. Hacheuse selon l'une quelconque des revendications précédentes, caractérisée en ce que l'agencement de couteaux fixes présente au moins un couteau principal stationnaire (8) réalisé de préférence en une latte réglable en forme de couteau, de préférence inclinée vers le bas en s'éloignant de la périphérie du tambour de coupe, dont l'arête coupante (11) est disposée de préférence plus profondément que l'axe du tambour de coupe (3).

10. Hacheuse selon l'une quelconque des revendications précédentes, caractérisée en ce que l'agencement de couteaux fixes présente au moins un mécanisme de coupe ultérieur disposé en aval du couteau principal (8) dont il est de préférence séparé et qui est muni d'au moins une arête coupante (13) et en amont duquel est disposée une rainure (14) et en aval duquel est disposée la surface de raclage (15) recouvrant partiellement le bas du tambour de coupe (3).

11. Hacheuse selon l'une quelconque des revendications précédentes, caractérisée en ce que le tambour de coupe (3) est composé de plusieurs disques (46) disposés les uns à côté des autres, de préférence avec des entredents (22) à fleur, qui peuvent venir se disposer d'une manière résistant à la torsion sur un arbre (47) qui peut être entraîné.

12. Hacheuse selon l'une quelconque des revendications précédentes, caractérisée en ce que le tambour de coupe (3) qui est monté à l'intervention de paliers à brides (37) sur les flasques (7) munies d'alésages dont le diamètre correspond au moins au diamètre du tambour de coupe et qui peut être entraîné à vitesse lente, de préférence de 50 tours/minute, présente un tourillon d'entraînement qui peut être couplé, à l'intervention d'un couplage enfichable (39, 40), à la sortie portant le disque à cames (32) d'un démultiplicateur (44) réalisé de préférence en un engrenage cycloïdal et bridé de préférence à une plaque de support (45) parallèle aux flasques.
